# EUROPÄISCHE PATENTSCHRIFT

(11) **EP 1 067 270 B1**
(45) Veröffentlichungstag und Bekanntmachung des Hinweises auf die Patenterteilung: **15.10.2003**
(21) Anmeldenummer: 99810599.3
(22) Anmeldetag: 06.07.1999
(51) Int. Cl.: E06B 9/86, E06B 9/17, E05B 65/00, E05C 9/04, E05B 63/20

(54) **Verriegelungsvorrichtung für ein Verschlussorgan einer Gebäudeöffnung, insbesondere einen Rollladen**
Locking device for a shutter for an opening in a building, particularly for a roller shutter
Dispositif de verrouillage pour un volet d'une ouverture de bâtiment, notamment pour un volet roulant

(43) Veröffentlichungstag der Anmeldung: 10.01.2001
(73) Patentinhaber: Rufalex Rolladensysteme AG, 3422 Kirchberg (CH)
(72) Erfinder: Stalder, Fritz, 3400 Burgdorf (CH)
(74) Vertreter: BOVARD AG - Patentanwälte

(56) Entgegenhaltungen:
- FR-A- 605 272
- GB-A- 398 941

## Beschreibung

Die Erfindung betrifft eine Verriegelungsvorrichtung für ein in einer Ebene verschiebbares Verschlussorgan einer Gebäudeöffnung, insbesondere einen Rollladen, mit einem Schwenkhebel, bei dessen Betätigung mindestens ein Riegelelement von einer Freigabestellung im wesentlichen quer zur Bewegungsrichtung des Verschlussorgans in eine Sperrstellung bringbar ist, in der es mit einem an der Gebäudeöffnung angeordneten Sperrteil im Eingriff zu stehen bestimmt ist.

Um zu verhindern, dass geschlossene Rollläden zwecks Einbruchs von aussen her nach oben geschoben werden, sind verschiedene Massnahmen bekannt. Eine dieser Massnahmen besteht aus Riegeln, die am unteren Ende des Rollladens angebracht sind und bei geschlossenem Rollladen derart verschoben werden, dass sie beispielsweise in Öffnungen greifen, die in der seitlichen Rollladenführung oder in der Leibung vorgesehen sind. Bei einer bekannten Verriegelungsvorrichtung ist jeder Riegel mit einer Rändelschraube versehen, die dazu dient, den Riegel mit der Hand zu verschieben und ihn in seiner Position zu arretieren. Eine andere bekannten Lösung, bei der die Riegel mit einer Zahnstange ausgerüstet sind, hat den Vorteil, dass durch Drehen eines zentral angeordneten Zahnrades zwei Riegel gleichzeitig verschoben werden können.

Der Hauptnachteil dieser bekannten Vorrichtungen besteht insbesondere darin, dass die Riegel jedesmal nach dem Schliessen des Rollladens manuell betätigt werden müssen, wobei dazu das betreffende Fenster oder die Türe geöffnet werden muss. Es liegt auf der Hand, dass bei derartigen Vorrichtungen das Verriegeln des geschlossenen Rollladens leicht vergessen wird.

Es sind auch Vorrichtungen bekannt, die den Rollladen automatisch verriegeln, wenn dieser seine Schliessstellung erreicht. So zeigt zum Beispiel die EP-A1-0 043 021 eine selbsttätige Sicherung eines Rollladens, bei welcher die Rollladenwalze bei geschlossenem Rollladen blockiert wird. Bei vielen Rollläden sind heutzutage die Lamellen so miteinander verbunden, dass sie um einen Betrag auseinander gezogen werden können, um zwischen sich einen Spalt zum Durchlassen von Luft und Licht zu bilden. Ein solcher Rollladen ist mit einer Vorrichtung dieses Typs nur dann ausreichend gesichert, wenn er so weit geschlossen ist, dass alle Lamellen aneinander anliegen. Andernfalls könnte ein Einbrecher das untere Ende des Rollladens so weit nach oben schieben, bis alle Spalte zwischen den Lamellen geschlossen wären, ohne dass dabei die Rollladenwalze gedreht würde. Dieser sich durch die Summe aller Spalte ergebende Betrag könnte unter Umständen ausreichen, um in das Gebäude einzudringen. Aber auch ein kleinerer Betrag kann das Eindringen ermöglichen, nämlich dann, wenn der Einbrecher den Rollladen so weit nach oben schiebt, dass er dessen unteren Rand ergreifen und gewaltsam nach aussen biegen oder knicken kann.

Dieser zuletzt geschilderte Nachteil wird durch eine Vorrichtung behoben, wie sie in der EP-A1-0 750 094 offenbart ist. Bei dieser Vorrichtung ist im Bereich des unteren Endes des Rollladens mindestens ein Riegel vorgesehen, der um eine parallel zum unteren Ende des Rollladens angeordnete Achse schwenkbar ist und in der Schliessstellung des Rollladens einen an einer Rollladenführung oder Gebäudeöffnung fest angebrachten Sperrteil hintergreift. Zum Entriegeln dieser Vorrichtung ist jedem Riegel ein nach oben verjüngtes Entriegelungselement zugeordnet. Ein durch die Rollladenwalze betätigter Mechanismus sorgt dafür, dass beim Betätigen des Rollladens in Öffnungsrichtung dieses Entriegelungselement durch eine Betätigungsstange angehoben wird, um den Riegel aus dem Eingriffsbereich des Sperrteils zu schwenken, bevor das untere Ende des Rollladens angehoben wird. Diese Vorrichtung ist in ihrem Aufbau relativ kompliziert, teuer und störungsanfällig.

Beide der vorstehend geschilderten Vorrichtungen weisen zudem den Nachteil auf, dass sie sich nicht für den nachträglichen Anbau an einen bestehenden Rollladen eignen.

Eine Verriegelungsvorrichtung für einem Rollladen entsprechend dem Oberbegriff des Anspruch 1 zeigt auch die FR-A-605 272.

Ausgehend von diesem Stand der Technik liegt der vorliegenden Erfindung die Aufgabe zugrunde, eine Verriegelungsvorrichtung vorzuschlagen, die den Rollladen beim Erreichen seiner Schliessstellung automatisch zuverlässig verriegelt und gegen ein Hochschieben von aussen sichert, die einfach aufgebaut ist und kostengünstig hergestellt werden kann und die sich insbesondere auch zum nachträglichen Anbau an bestehende Rollläden eignet.

Diese Aufgabe wird durch eine Verriegelungsvorrichtung der eingangs genannten Art gelöst, welche dadurch gekennzeichnet ist, dass der Schwenkhebel derart mit dem mindestens einen Riegelelement wirkverbunden ist, dass er in dessen Freigabestellung mindestens annähernd rechtwinklig zur Bewegungsrichtung des Rollladens ausgerichtet ist und dass ein Federmittel vorgesehen ist, das den Schwenkhebel in die Freigabestellung des Riegelelementes und nach Überschreiten eines Totpunktes in die Sperrstellung des Riegelelementes drängt, derart, dass das Riegelelement automatisch in seine Sperrstellung gebracht wird, wenn der Schwenkhebel kurz vor dem Erreichen der Schliessstellung des Verschlussorgans durch einen Anschlag aus der Freigabestellung des Riegelelementes über den Totpunkt bewegt wird.

Besondere Ausführungsarten der Erfindung sind in den abhängigen Ansprüchen umschrieben.

Im folgenden wird die Erfindung unter Bezugnahme auf die beiliegenden Zeichnungen, welche bevorzugte Ausführungsbeispiele darstellen, näher erläutert. Es zeigt
- Figur 1: eine schematische Ansicht auf eine erste Ausführungsart einer erfindungsgemässen Verriegelungsvorrichtung kurz vor dem Erreichen der Schliessstellung des Rollladens,
- Figur 2: dieselbe Verriegelungsvorrichtung in ihrer Sperrstellung nach dem Erreichen der Schliessstellung des Rollladens,
- Figur 3: die Verriegelungsvorrichtung während des Entriegelns,
- Figur 4: die Verriegelungsvorrichtung in der Freigabestellung vor dem Öffnen des Rollladens,
- Figur 5: einen Querschnitt durch eine andere Ausführungsart der erfindungsgemässen Verriegelungsvorrichtung in der Sperrstellung entsprechend Figur 2,
- Figur 6: einen Grundriss der Verriegelungsvorrichtung gemäss Figur 5, wobei auch eine der seitlichen Rollladenführungen sichtbar ist,
- Figur 7: einen Grundriss entsprechend Figur 6 einer weiteren Ausführungsart der erfindungsgemässen Verriegelungsvorrichtung und
- Figur 8: eine Ansicht entsprechend Figur 1 auf eine weitere Ausführungsart der Verriegelungsvorrichtung.

Figur 1 ist eine schematische Ansicht vom Inneren eines Gebäudes auf eine erste Ausführungsart einer am unteren Ende eines Rollladens anzuordnenden erfindungsgemässen Verriegelungsvorrichtung. Der Rollladen selbst ist bei dieser Darstellung aus Gründen der Übersichtlichkeit nicht dargestellt. Der Pfeil 2 bezeichnet die Schliessrichtung des Rollladens, welcher sich in der Darstellung nach Figur 1 kurz vor seiner Schliessstellung befindet. Mit 1 ist die Leibung und mit 5 die Fensterbank bezeichnet. Zwei Riegelelemente 3 sind nach aussen verschiebbar am Rollladen angeordnet und dazu bestimmt, in der Schliessstellung des Rollladens an der Leibung angeordnete Sperrteile 4 zu hintergreifen, um ein Öffnen des Rollladens zu verhindern. Mit jedem Riegelelement 3 ist eine kleine Zahnstange 6 verbunden, die mit einem zentral angeordneten Zahnrad 7 kämmt. Das Zahnrad 7 und die Zahnstangen 6 können beispielsweise Stanzteile sein. Durch das Drehen des Zahnrades 7 im Uhrzeigersinn werden die Riegelelemente 3 nach aussen verschoben und in ihre Sperrstellung gebracht. Mit der Achse 8 des Zahnrades 7 ist ein Schwenkhebel 9 drehfest verbunden, und zwar so, dass er in der Freigabestellung der Riegelelemente 3 etwa parallel zu diesen ausgerichtet ist. Der Anschlag, der diese Stellung des Schwenkhebels begrenzt, ist in diesem Beispiel dadurch gegeben, dass das Zahnrad 7 das Ende der Verzahnung der Zahnstangen 6 erreicht. Eine Feder 10 ist mit ihrem einen Ende mit dem Schwenkhebel 9 und mit ihrem anderen Ende mit einem ortsfest am Rollladen angeordneten Teil, der im vorliegenden Beispiel die Gestalt eines Winkels 11 hat, befestigt. Dabei verläuft die Längsachse der Feder 10, wie man in Figur 1 sieht, etwas unterhalb der Achse 8 des Schwenkhebels 9, so dass dieser durch die Kraft der Feder in der dargestellten Stellung gehalten wird. Am freien Ende des Schwenkhebels 9 ist eine weitere Achse 12 angeordnet, an welcher ein Stössel 13 schwenkbar befestigt ist. Der Stössel 13 hängt in der Darstellung gemäss Figur 1 frei nach unten und hat die Aufgabe, an der Fensterbank 5 anzuschlagen, kurz bevor der Rollladen seine geschlossene Stellung erreicht hat, und dabei den Schwenkhebel 9 so weit aus der in Figur 1 dargestellten Lage zu verschwenken, dass die Längsachse der Feder 10 oberhalb der Achse 8 des Schwenkhebels 9 verläuft. Danach wird die Feder 10 den Schwenkhebel 9 in die in Figur 2 gezeigte obere Endlage ziehen, die Riegelelemente 3 werden nach aussen verschoben und der Rollladen ist verriegelt. Diese obere Endlage des Schwenkhebels 9 wird beispielsweise dadurch bestimmt, dass der Schwenkhebel 9 am Winkel 11 anschlägt. Ein vorstehender Anschlag 15 am Schwenkhebel 9 hält in dieser Stellung den Stössel 13 in der gezeigten Lage, etwa rechtwinklig zum Schwenkhebel. Anstelle des Stössels 13 kann auch ein Anschlagteil auf der Fensterbank angeordnet sein, an dem der Schwenkhebel 9 kurz vor dem Erreichen der Schliessstellung des Rollladens ansteht.

Vor dem Öffnen des Rollladens muss die Verriegelungsvorrichtung manuell in ihre Freigabestellung gebracht werden. In der Darstellung gemäss Figur 3 ist der Schwenkhebel 9 entgegen der Kraft der Feder 10 bereits so weit aus der Position gemäss Figur 2 im Gegenuhrzeigersinn verschwenkt worden, bis der Stössel 13 die Fensterbank 5 berührt. Dabei sind die Riegelelemente 3 gegenüber Figur 2 ein Stück nach innen verschoben worden. Beim Weiterschwenken des Schwenkhebels 9 wandert der Berührungspunkt des Stössels 13 auf der Fensterbank 5 nach links, so dass der Stössel die Bewegung des Schwenkhebels 9 nicht behindert. Diese Ausweichbewegung des Stössels 13 wird durch eine an ihm vorgesehene Abschrägung 14 begünstigt. Bei der oben erwähnten Variante, bei der anstelle des Stössels ein Anschlagteil auf der Fensterbank vorgesehen ist, muss der Anschlagteil verschiebbar sein, damit der Schwenkhebel in die horizontale Lage gebracht werden kann. Während der Schwenkbewegung des Schwenkhebels wandert die Mittellinie der Feder 10 nach unten, so dass sich das durch die Feder auf den Schwenkhebel ausgeübte Drehmoment einem Totpunkt nähert. Dieser Totpunkt ist erreicht, wenn die Mittellinie der Feder 10 genau über der Achse 8 des Schwenkhebels 9 liegt. Figur 4 zeigt die Vorrichtung nach dem Überschreiten des Totpunktes in ihrer Freigabestellung, in der sie durch die Feder 10 gehalten wird. Sobald der nun entriegelte Rollladen etwas angehoben wird, hängt der Stössel 13 infolge der Schwerkraft nach unten und nimmt wieder die in Figur 1 dargestellte Stellung ein. Insbesondere dann, wenn die Schliessrichtung 2 des Rollladens nicht vertikal ist, kann eine weitere Feder am Stössel angeordnet werden, welche diesen gegen den Schwenkhebel zieht. Es ist aber auch möglich, die Feder 10 am Stössel 13 angreifen zu lassen, so dass gleichzeitig mit der vorher beschriebenen, den Schwenkhebel betreffenden Aufgabe der Feder 10 auch der Stössel immer gegen eine Lage rechtwinklig zum Schwenkhebel gedrängt wird.

Figur 5 zeigt einen Querschnitt durch eine andere Ausführungsart der erfindungsgemässen Verriegelungsvorrichtung in der Sperrstellung entsprechend Figur 2 in einem gegenüber Figur 2 etwas grösseren Massstab. Am unteren Ende des aus Lamellen 16 bestehenden Rollladens ist ein hohles Abschlussprofil 17 angeordnet, das Teile der Verriegelungsvorrichtung, insbesondere die Riegelelemente 3, die Zahnstangen 6 und das Zahnrad 7 in seinem Inneren aufnimmt. Eine durch eine Deckplatte 19 verschlossene Öffnung 18 in der Wand des Abschlussprofils 17 erlaubt den Ein- und Ausbau der genannten Teile. Der an seinem freien Ende abgewinkelte Schwenkhebel 9 ragt durch einen bogenförmigen Schlitz 21 einer Abdeckhaube 20, damit er von Hand in seine Freigabestellung gebracht werden kann, wie dies weiter oben im Zusammenhang mit den Figuren 1 bis 4 beschrieben wurde.

In Figur 6 sieht man einen Grundriss der Verriegelungsvorrichtung gemäss Figur 5. Seitliche Führungsprofile 22, von denen in der Figur nur eines sichtbar ist, sind als Doppelkammerprofil ausgebildet, wobei in der Trennwand zwischen den beiden Kammern im Bereich der Schliessstellung des Rollladens eine Öffnung 23 vorgesehen ist. Diese Öffnung hat dieselbe Funktion wie der Sperrteil 4 in den Ausführungsarten gemäss Figur 1 bis 4, 7 und 8, indem sie von dem im Abschlussprofil aufgenommenen Riegelelement 3 in seiner Sperrstellung durchdrungen wird. Diese Ausführungsart der Verriegelungsvorrichtung ist dafür vorgesehen, werkseitig in Rollläden eingebaut zu werden.

Die in Figur 7 dargestellte Ausführungsart der Verriegelungsvorrichtung ist insbesondere für einen nachträglichen Anbau an bestehende Rollläden konzipiert. Die Teile der Vorrichtung, welche im Ausführungsbeispiel gemäss Figur 5 im Abschlussprofil 17 angeordnet sind, nämlich die Riegelelemente 3, die Zahnstangen 6 und das Zahnrad 7, sind hier in einem Hohlprofil 29 aufgenommen, welches einfach am Abschlussprofil 17 eines beliebigen Rollladens befestigt, beispielsweise angeschraubt werden kann. Das in diesem Beispiel gezeigte Führungsprofil 24 bietet nicht die Möglichkeit, eine Öffnung 23 anzubringen, weshalb hier auf den weiter oben erwähnten Sperrteil 4 zurückgegriffen wird. Dieser Sperrteil hat hier die Gestalt eines Winkels und ist mittels Schrauben 26 in der Leibung befestigt. Die Riegelelemente 3 weisen eine zum Gebäudeinneren hin versetzte Verlängerung 30 auf, so dass sie den Sperrteil 4 hintergreifen und den Rollladen verriegeln können. Jede mit einem Riegelelement 3 verbundene Verlängerung 30 ist am Abschlussprofil 17 in einer Führung 25 gehalten.

Schliesslich zeigt Figur 8 anhand einer Darstellung ähnlich Figur 1, dass die Umsetzung der Schwenkbewegung des Schwenkhebels 9 nicht unbedingt mittels Zahnrad 7 und Zahnstange 6 erfolgen muss. Statt dessen ist hier mit der Achse 8 des Schwenkhebels 9 ein Hebel 27 drehfest verbunden, an dessen beiden Enden je ein Lenker 28 angeordnet ist, welche ihrerseits mit den Riegelelementen 3 verbunden sind.

## Patentansprüche

1. Verriegelungsvorrichtung für ein in einer Ebene verschiebbares Verschlussorgan einer Gebäudeöffnung, insbesondere einen Rollladen, mit einem Schwenkhebel (9), bei dessen Betätigung mindestens ein Riegelelement (3) von einer Freigabestellung im wesentlichen quer zur Bewegungsrichtung des Verschlussorgans in eine Sperrstellung bringbar ist, in der es mit einem an der Gebäudeöffnung angeordneten Sperrteil (4, 23) im Eingriff zu stehen bestimmt ist, wobei der Schwenkhebel (9) derart mit dem mindestens einen Riegelelement (3) wirkverbunden ist, dass er in dessen Freigabestellung mindestens annähernd rechtwinklig zur Bewegungsrichtung des Rollladens ausgerichtet ist, **dadurch gekennzeichnet, dass** ein Federmittel (10) vorgesehen ist, das den Schwenkhebel (9) in die Freigabestellung des Riegelelementes (3) und nach Überschreiten eines Totpunktes in die Sperrstellung des Riegelelementes (3) drängt, derart, dass das Riegelelement (3) automatisch in seine Sperrstellung gebracht wird, wenn der Schwenkhebel (9) kurz vor dem Erreichen der Schliessstellung des Verschlussorgans durch einen Anschlag (5) aus der Freigabestellung des Riegelelementes (3) über den Totpunkt bewegt wird.

2. Verriegelungsvorrichtung nach Anspruch 1, **dadurch gekennzeichnet, dass** am Schwenkhebel (9) im Abstand von dessen Schwenkachse (8) ein Stössel (13) angelenkt ist, welcher in der Freigabestellung des Riegelelementes (3) mindestens annähernd parallel zur Bewegungsrichtung (2) des Verschlussorgans ausgerichtet ist, derart, dass der Stössel (13) kurz vor dem Erreichen der Schliessstellung des Verschlussorgans am Anschlag (5) ansteht.

3. Verriegelungsvorrichtung nach Anspruch 2, **dadurch gekennzeichnet, dass** Begrenzungsmittel (15) vorhanden sind, die bewirken, dass der Winkel zwischen dem Stössel (13) und dem Schwenkhebel (9) 90° nicht unterschreitet und dass gegebenenfalls der Stössel (13) an seinem freien Ende auf der Seite des Schwenkhebels (9) eine Abschrägung (14) aufweist.

4. Verriegelungsvorrichtung nach Anspruch 2 oder 3, **dadurch gekennzeichnet, dass** das Federmittel eine Zugfeder (10) ist, die am Schwenkhebel (9) oder am Stössel (13) befestigt ist.

## Claims

1. Locking device for a shutter, displaceable in a plane, for an opening in a building, particularly for a roller shutter, with a pivot lever (9), during the actuation of which at least one locking element (3) is able to be brought from a release position substantially transverse to the direction of movement of the shutter into a lock position in which it is intended to be in engagement with a locking part (4, 23) disposed on the building opening , the pivot lever (9) being operatively connected to the at least one locking element (3) such that, in its release position, it is oriented at least roughly orthogonally to the direction of movement of the roller shutter, **characterised in that** a spring element (10) is provided which pushes the pivot lever (9) into the release position of the locking element (3) and, after surpassing a dead centre, into the lock position of the locking element (3) in such a way that the locking element (3) is automatically brought into its lock position when, shortly before reaching the closing position of the shutter, the pivot lever (9) is moved by a stop (5) out of the release position of the locking element (3) over the dead centre.

2. Locking device according to claim 1, **characterised in that** coupled to the pivot lever (9) at a spacing from its pivot pin (8) is a tappet (13) which, in the release position of the locking element (3) is oriented at least roughly parallel to the direction of movement (2) of the shutter such that the tappet (13) abuts the stop element (5) shortly before reaching the closing position of the shutter.

3. Locking device according to claim 3, **characterised in that** limiting means (15) are provided which cause the angle between the tappet (13) and the pivot lever (9) not to fall below 90° and **in that**, if necessary, the tappet (13) has a bevel (14) at its free end on the side of the pivot lever (9).

4. Locking device according to claim 2 or 3, **characterised in that** the spring means is a tension spring (10) which is fixed on the pivot lever (9) or on the tappet (13).

## Revendications

1. Dispositif de verrouillage pour un organe de fermeture d'une ouverture de bâtiment, coulissant dans un plan, en particulier un volet, comprenant un levier pivotant (9), pendant l'actionnement duquel au moins un élément de verrouillage (3) peut être amené d'une position de libération sensiblement transversalement au sens de déplacement de l'organe de fermeture dans une position de blocage dans laquelle il est destiné à être en prise avec une partie de blocage (4, 23) disposée sur l'ouverture de bâtiment, le levier pivotant (9) étant relié avec au moins un élément de verrou (3) pour agir de sorte qu'il est orienté dans sa position de libération au moins approximativement en formant un angle droit par rapport au sens de déplacement du volet, **caractérisé en ce qu'**il est prévu un élément ressort (10) qui pousse le levier de pivotant (9) dans la position de libération de l'élément de verrou (3) et après franchissement d'un point mort dans la position de blocage de l'élément de verrou (3) de sorte que l'élément de verrou (3) est amené de manière automatique dans sa position de blocage quand le levier pivotant (9) est déplacé de la position de libération de l'élément de verrou (3) au-delà du point mort juste avant d'atteindre la position de fermeture de l'organe de fermeture par une butée (5).

2. Dispositif de verrouillage selon la revendication 1, **caractérisé en ce que** sur le levier pivotant (9) à distance de son axe de pivotant (8) est articulé un poussoir (13) qui est orienté en position de libération de l'élément de verrou (3) au moins approximativement parallèlement au sens de déplacement (2) de l'organe de fermeture de sorte que le poussoir (13) est appliqué contre la butée (5) juste avant d'atteindre la position de fermeture de l'organe de fermeture.

3. Dispositif de verrouillage selon la revendication 2, **caractérisé en ce qu'**il existe des moyens de limitation (15) qui provoquent que l'angle formé entre le poussoir (13) et le levier pivotant (9) ne dépasse pas 90° et **en ce que** le cas échéant, le poussoir (13) présente un biseau (14) sur son extrémité libre sur le côté du levier pivotant (9).

4. Dispositif de verrouillage selon la revendication 2 ou 3, **caractérisé en ce que** le moyen à ressort est un ressort de traction (10) qui est fixé sur le levier pivotant (9) ou sur le poussoir (13).
